# EUROPÄISCHE PATENTSCHRIFT

(11) **EP 1 967 811 B1**
(45) Veröffentlichungstag und Bekanntmachung des Hinweises auf die Patenterteilung: **02.05.2012**
(21) Anmeldenummer: 08004245.0
(22) Anmeldetag: 07.03.2008
(51) Int. Cl.: F41A 17/06

(54) **Fernsteuerbare Waffensicherung insbesondere für eine Granatmaschinenwaffe**
Remote control weapon safety, in particular for an automatic grenadelauncher
Sécurisation d'une arme télécommandable, en particulier pour un lanceur automatique d'obus

(30) Priorität: 08.03.2007 DE 102007011591
(43) Veröffentlichungstag der Anmeldung: 10.09.2008
(73) Patentinhaber: Rheinmetall Landsysteme GmbH, 24107 Kiel (DE)
(72) Erfinder: Diller, Armin, 86179 Augsburg (DE)
(74) Vertreter: Dietrich, Barbara

(56) Entgegenhaltungen:
- EP-A1- 1 353 138
- DE-A1-102004 025 720
- US-A- 4 003 152

## Beschreibung

Bereits in früheren Jahren wurde Wert auf die Sicherung einer Waffe gelegt. So beschäftigt sich die CH 6053 damit, dass das Ideal einer Sicherung wäre, wenn die damit versehene Waffe dann, wenn sie nicht gebraucht wird, absolut nicht losgehen kann und umgekehrt aber wieder, wenn man zu schießen beabsichtigt. Die angebotene Waffensicherung ist dabei mechanischer Art.

Bei herkömmlichen Granatmaschinenwaffen ist die Sicherung in der Regel ein Drehschalter mit 3 Stellungen, "Sicher", "Einzelfeuer und "Dauerfeuer", der manuell an der Waffe bedient wird. Gerade bei einer ferngesteuerten (elektrischen) Bedienung sollte jedoch der Drehschalter speziell dann, wenn beispielsweise ein Stromausfall vorliegt, der Drehschalter selbstständig in die Position "Sicher" zurückkehren. Diese automatischen Sicherungen werden üblicherweise über mehrere, häufig zwei Hub-Halte-Magnete realisiert, die bei einem Stromausfall mittels eingebauter Rückstellfeder in ihre Ausgangslage gebracht werden. Die Hubbewegung wird dabei in eine Drehbewegung umgewandelt. In Stellung "Sicher" sind beide Magnete in ihrer Ausgangslage, die Stellung "Einzelfeuer" wird über den ersten Magneten angefahren und gehalten, die Stellung "Dauerfeuer" über den zweiten.

Ein elektromechanisches Schaltelement zur Waffensicherung, bei dem zwei Einfachhub-Selbsthaltemagnete bistabil auf jeweils gegenüberliegenden Enden einer eine erste oder zweite Schaltstellung einnehmenden Schaltwippe wirken, publiziert unter anderem die DE 10 2004 025 720 A1.

Aus der DE 102 04 292 A1 ist eine Vorrichtung zur Erhöhung der Sicherheit einer Maschinenwaffe bekannt, in welche ein zweites Schaltelement direkt im Pfad des Abfeuermagneten eingebunden ist. Dieses Schaltelement wird von einer zweiten, unabhängigen Ansteuer- und Überwachungslogik parallel zum vorhandenen relaisgesteuerten Abfeuerkreis , angesteuert und geschalten.

Die EP 1 353 138 A1 bildet den Ausganspunkt für die Präambel des unabhängigen Anspruchs 1 und betrifft eine Vorrichtung zur Erhöhung der Sicherheit der Bedienung einer zuschießenden Waffe, d.h., beim Einzel- und auch Dauerfeuer geht der Verschluss immer nach vorne und nimmt die Patrone mit. Um eine ungewollte Schussauslösung zu vermeiden wird nunmehr nicht nur der Schlagbolzen, sondern der gesamte Verschluss in einer definierten hinteren und gesicherten Lage festgehalten. Dazu wird ein weiterer Magnet, ein zweiter, eingebunden, der dazu dient, dass der Verschluss nach dem letzten Schuss nach hinten in den sicheren Zustand geführt wird. Verwendet wird ein fremdkraftbetriebenes Verstellelement, das den Verschluss mittels eines Hebelgetriebes in der hinteren Stellung arretiert oder freigibt. Ein zweites Verstellelement hält den Abfeuerschieber mittels eines weiteren Hebels fest oder gibt diesen frei. Für dieses fremdkraftbetriebene Verstellelement wird zusätzlich zum vorhandenen Abfeuermagnet ein weiterer Elektromagnet am hinteren Bereich der Waffe eingebunden. Für das Auslösen eines Einzelschusses gibt der zusätzliche Magnet die Betätigung und diese den Verschluss frei und fängt diesen wieder. Das Schießen und die Notabfeuerung erfolgt über eine Handbetätigung, wobei über Betätigungszüge die Betätigungsglieder betätigt werden.

Prinzipiell ist die Verwendung von mehreren Magneten auch bedingt durch ihre Ansteuerelektronik aufwändig, da die konkrete Reihenfolge der Magnetbewegungen eingehalten werden muss.

Hier stellt sich die Erfindung die Aufgabe, eine fernsteuerbare Sicherung aufzuzeigen, die, auf ein notweniges Minimum an Teilen reduziert, eine sichere Funktion gewährleistet.

Gelöst wird die Aufgabe durch die Merkmale des Patentanspruchs 1. Vorteilhafte Ausführungen sind in den Unteransprüchen aufgeführt.

Der Erfindung liegt die Idee zugrunde, als elektrischen Aktuator der Sicherung nur einen Hub-Halte-Magneten zu verwenden. Zwischen dem Magneten und dem Drehschalter befindet sich ein Übertragungsgestänge, dessen übersetzungsverhältnis bevorzugt manuell geändert werden kann. Bei gesicherter Waffe, wenn sich der Magnet in Ruhestellung und der Drehschalter auf "Sicher" befinden, kann die Übersetzung auf "Einzelfeuer" oder "Dauerfeuer" voreingestellt werden, da diese Wahl in der Regel nicht zeitkritisch und somit diese Bedienung an der Waffe akzeptabel ist. Beim Schalten des Magneten wird die Waffe in der Folge in den vorgewählten Zustand entsichert. Bei Ausfall des Magneten kehrt die Waffe automatisch in den gesicherten Zustand zurück.

Anhand eines Ausführungsbeispiels mit Zeichnung soll die Erfindung näher erläutert werden. Es zeigt:
- Fig. 1: den gesicherten Waffenzustand mit vorgewähltem Einzelfeuer,
- Fig. 2: den entsicherten Waffenzustand mit vorgewähltem Einzetfeuer,
- Fig. 3: den gesicherten Waffenzustand mit vorgewähltem Dauerfeuer,
- Fig. 4: den entsicherten Waffenzustand mit vorgewähltem Dauerfeuer.

Fig. 1 bis 4 zeigen eine Waffensicherungseinrichtung für eine nicht näher dargestellte Waffe, beispielsweise eine Granatmaschinenwaffe oder eine Maschinenkanone. Mit 1 ist ein Hub-Halte-Magnet gekennzeichnet, welcher einen Anker 2 aufweist. Ein mit 3 bezeichnetes Übertragungsgestänge ist mit einem Wahlhebel 7, ein sicherungsseitiger Drehschalter 4 ist über eine Kette 5 mit dem Übertragungsgestänge 3 verbunden. Sensoren 6, 9 und 8, 10 dienen zum Sensieren des jeweils eingenommenen und des vorgewählten Waffenzustands.

Fig. 1 zeigt den gesicherten Waffenzustand mit vorgewähltem Einzelfeuer. Der Hub-Halte-Magnet 1 befindet sich in Ruhestellung. Sein Anker 2 ist ausgefahren. Das Übertragungsgestänge 3 ist ebenfalls in Ruhestellung. Der Drehschalter 4 befindet sich in Stellung "Sicher" (S), die durch die Sensoren 6 und 9 sensiert und dem Bediener angezeigt wird. Der Wahlhebel 7 befindet sich in der oberen Position. Der vorgewählte Waffenzustand "Einzelfeuer" (E) wird durch den Sensor 8 sensiert und dem Bediener angezeigt.

Fig. 2 zeigt den entsicherten Zustand mit vorgewähltem Einzelfeuer. Der Hub-Halte-Magnet 1 befindet sich in angezogener Stellung, sein Anker 2 ist eingezogen. Das Übertragungsgestänge 3 hat die angezogene Stellung eingenommen. Der Drehschalter 4 befindet sich in Stellung "Einzelfeuer" (E), welches von den Sensoren 6 und 9 sensiert und an den Bediener weitergegeben wird. Der Wahlhebel 7 ist in der oberen Position, der vorgewählte Waffenzustand "Einzelfeuer" wird durch den Sensor 8 erkannt und dem Bediener mitgeteilt. Bei Ausfall des Magneten 1 springt der Anker 2 durch eine Rückstellfeder im Magneten 1 (nicht näher dargestellt) in seine Ruheposition zurück und bringt den Drehschalter 4 wieder in die Stellung "Sicher".

Fig. 3 gibt den gesicherten Waffenzustand mit vorgewähltem "Dauerfeuer" (D) wieder. Der Hub-Halte-Magnet 1 befindet sich in Ruhestellung, der Anker 2 ist ausgefahren. Das Übertragungsgestänge 3 befindet sich in der Ruhestellung. Der Drehschalter 4 befindet sich in Stellung "Sicher", was über die Sensoren 6 und 9 überwacht wird. Der Wahlhebel 7 befindet sich in der unteren Position. Das Übertragungsgestänge 3 sowie die Kette 5 am Drehschalter 4 sind durch den Wahlhebel 7 nach oben gehoben. Der vorgewählte Waffenzustand "Dauerfeuer" wird durch den Sensor 10 sensiert und dem Bediener angezeigt.

Fig. 4 zeigt den entsicherten Zustand mit vorgewähltem "Dauerfeuer", Der Hub-Halte-Magnet 1 befindet sich in angezogener Stellung, sein Anker 2 ist eingezogen. Das Übertragungsgestänge 3 ist nun ebenfalls in angezogener Stellung. Durch die veränderte Übersetzung befindet sich der Drehschalter 4 in Stellung "Dauerfeuer" (D), welches von den Sensoren 6 und 9 sensiert und an den Bediener weitergegeben wird. Der Wahlhebel 7 ist in der unteren Position, der vorgewählte Waffenzustand "Dauerfeuer" wird durch den Sensor 10 erkannt und dem Bediener mitgeteilt. Bei Ausfall des Magneten 1 springt der Anker 2 durch eine Rückstellfeder im Magneten 1 (nicht näher dargestellt) in seine Ruheposition zurück und bringt den Drehschalter 4 wieder in die Stellung "Sicher".

## Patentansprüche

1. Fernsteuerbare Waffensicherung insbesondere für eine Granatmaschinenwaffe, die über einen Drehschalter (4) in den jeweiligen Waffenzustand gebracht wird, wobei als elektrischer Aktuator der Sicherung ein Hub-Halte-Magnet (1) mit Anker (2) eingebunden ist, wobei sich zwischen dem Magneten (1) und dem Drehschalter (4) ein Übertragungsgestänge (3) befindet, **dadurch gekennzeichnet, dass** das Übersetzungsverhältnis des Übertragungsgestänges (3) geändert werden kann, wobei bei gesicherter Waffe, wenn sich der Magnet (1) in Ruhestellung und der Drehschalter (4) auf "Sicher" (S) befinden, die Übersetzung auf "Einzelfeuer" (E) oder "Dauerfeuer" (D) voreingestellt werden kann.

2. Fernsteuerbare Waffensicherung nach Anspruch 1, **dadurch gekennzeichnet, dass** die Voreinstellung durch einen Wahlhebel (7) erfolgt, welcher mit dem Übertragungsgestänge (3) verbunden ist.

3. Fernsteuerbare Waffensicherung nach einem der Ansprüche 1 bis 2, **dadurch gekennzeichnet, dass** bei Ausfall des Magneten (1) der Anker (2) durch eine Rückstellfeder im Magneten (1) in seine Ruheposition zurück springt und den Drehschalter (4) wieder in die Stellung "Sicher" (S) bringt.

4. Fernsteuerbare Waffensicherung nach einem der Ansprüche 1 bis 3, **dadurch gekennzeichnet, dass** die Änderung des Übersetzungsverhältnisses manuell erfolgt.

5. Fernsteuerbare Waffensicherung nach einem der Ansprüche 1 bis 4, **dadurch gekennzeichnet, dass** der Drehschalter (4) über eine Kette (5) mit dem Übertragungsgestänge (3) verbunden ist.

6. Fernsteuerbare Waffensicherung nach einem der Ansprüche 1 bis 5, **dadurch gekennzeichnet, dass** Sensoren (6, 9) zum Sensieren des aktuellen Waffenzustandes dienen.

7. Fernsteuerbare Waffensicherung nach einem der Ansprüche 1 bis 6, **dadurch gekennzeichnet, dass** Sensoren (8, 10) zum Sensieren des vorgewählten Waffenzustands dienen.

## Claims

1. Remotely controllable weapon safety device in particular for an automatic grenade launcher, which is moved to the respective weapon state via a rotary switch (4), with a linear-movement/holding magnet (1) with an armature (2) being included as an electrical actuator for the safety device, with a transmission linkage (3) being located between the magnet (1) and the rotary switch (4) **characterized in that** the transmission ratio of the transmission linkage (3) can be varied, in which case the transmission "single shot" (E) or "continuous fire" (D) can be preset when the when the weapon is safe, when the magnet (1) is located in the rest position and the rotary switch (4) is set to "safe" (S).

2. Remotely controllable weapon safety device according to Claim 1, **characterized in that** the presetting is carried out by means of a selection lever (7) which is connected to the transmission linkage (3).

3. Remotely controllable weapon safety device according to one of Claims 1 to 2, **characterized in that**, if the magnet (1) fails, the armature (2) jumps back to its rest position, by means of a resetting spring in the magnet (1), and the rotary switch (4) moves back to the "safe" (S) position.

4. Remotely controllable weapon safety device according to one of Claims 1 to 3, **characterized in that** the transmission ratio is changed manually.

5. Remotely controllable weapon safety device according to one of Claims 1 to 4, **characterized in that** the rotary switch (4) is connected to the transmission linkage (3) via a chain (5).

6. Remotely controllable weapon safety device according to one of Claims 1 to 5, **characterized in that** sensors (6, 9) are used to sense the current weapon state.

7. Remotely controllable weapon safety device according to one of Claims 1 to 6, **characterized in that** sensors (8, 10) are used to sense the preselected weapon state.

## Revendications

1. Dispositif de sécurité pour arme commandable à distance, notamment pour une arme de lancement d'obus, lequel est amené dans l'état d'armement correspondant par le biais d'un commutateur rotatif (4), un électroaimant de blocage à mouvement alternatif (1) muni d'un induit (2) étant intégré en tant qu'actionneur électrique du dispositif de sécurité, une tringlerie de transmission (3) se trouvant entre l'électroaimant (1) et le commutateur rotatif (4), **caractérisé en ce que** le rapport de démultiplication de la tringlerie de transmission (3) peut être modifié, la démultiplication lorsque l'arme est sécurisée pouvant être préréglée sur « tir monocoup » (E) ou sur « tir continu » (D), lorsque l'électroaimant (1) se trouve en position de repos et le commutateur rotatif (4) en position « sécurité » (S).

2. Dispositif de sécurité pour arme commandable à distance selon la revendication 1, **caractérisé en ce que** le préréglage est effectué par un levier de sélection (7) qui est relié avec la tringlerie de transmission (3).

3. Dispositif de sécurité pour arme commandable à distance selon l'une des revendications 1 et 2, **caractérisé en ce qu'**en cas de défaillance de l'électroaimant (1), l'induit (2) est renvoyé dans sa position de repos par un ressort de rappel dans l'électroaimant (1) et ramène le commutateur rotatif (4) en position « sécurité » (S).

4. Dispositif de sécurité pour arme commandable à distance selon l'une des revendications 1 à 3, **caractérisé en ce que** la modification du rapport de démultiplication s'effectue manuellement.

5. Dispositif de sécurité pour arme commandable à distance selon l'une des revendications 1 à 4, **caractérisé en ce que** le commutateur rotatif (4) est relié par le biais d'une chaîne (5) avec la tringlerie de transmission (3).

6. Dispositif de sécurité pour arme commandable à distance selon l'une des revendications 1 à 5, **caractérisé en ce que** des capteurs (6, 9) servent à détecter l'état actuel de l'arme.

7. Dispositif de sécurité pour arme commandable à distance selon l'une des revendications 1 à 6, **caractérisé en ce que** des capteurs (8, 10) servent à détecter l'état présélectionné de l'arme.
